# FASCICULE DE BREVET EUROPEEN

(11) **EP 0 395 457 B1**
(45) Date de publication et mention de la délivrance du brevet: **22.09.1993**
(21) Numéro de dépôt: 90400708.5
(22) Date de dépôt: 16.03.1990
(51) Int. Cl.: F24H 3/08

(54) **Procédé et appareil de chauffage d'un flux de fluide gazeux par échanges thermiques successifs**
Verfahren und Gerät zur Heizung eines Gases durch aufeinanderfolgende Wärmetauscher
Process and apparatus for heating a flow of a gaseous fluid by successive heat exchanges

(30) Priorité: 24.03.1989 FR 8904214
(43) Date de publication de la demande: 31.10.1990
(73) Titulaire: GAZ DE FRANCE (SERVICE NATIONAL), F-75017 Paris (FR); Knipiler, Gaston, F-74150 Rumilly (FR)
(72) Inventeur: Knipiler, Gaston, F-74150 Rumilly (FR); Suhas, Philippe, F-92110 Clichy (FR); Gosselin, Dominique, F-95230 Soisy Sous Montmorency (FR)
(74) Mandataire: Lerner, François

(56) Documents cités:
- CH-A- 428 140

## Description

L'invention concerne un procédé et un appareil de chauffage d'un flux de fluide gazeux, tel en particulier que de l'air.

La production de gaz et en particulier d'air chaud à haute température (pouvant être estimée à priori entre 350 et 450°C) avec un débit important (par exemple de l'ordre de 10 000 à 30 000 Nm³.h) est actuellement réalisée :
- par chauffage direct du flux d'air via des produits de combustion gazeux produits par un brûleur à gaz, le flux d'air et les produits de combustion entrant en contact et se mélangeant,
- ou par réchauffage indirect de l'air au moyen de résistance électriques,
- ou encore par réchauffage indirect d'air via un échange thermique sans contact direct entre cet air et un ou plusieurs fluide(s) caloporteur(s) chauffé(s) au gaz ou au fuel.

Les deux premiers systèmes sont apparus inadaptés au cas d'espèce, du fait respectivement notamment du mélange entre les produits de combustion et l'air à réchauffer et du coût de l'énergie électrique, en particulier en hiver.

Quant aux réchauffeurs indirects, s'ils constituent en pratique les seuls appareils (avec les réchauffeurs électriques) qui permettent de réchauffer indirectement de l'air à une température supérieure à environ 300°C, ils présentent malgré tout certains inconvénients parmi lesquels on peut noter :
- l'utilisation de parois en matériau réfractaire qui se détériorent assez rapidement par suite des écarts de régime et des remises en route successives imposés à l'appareil ;
- l'utilisation également d'aciers spéciaux au niveau de l'étage d'échange entre les produits de combustion sortant du brûleur et l'air à réchauffer, ceci n'empêchant d'ailleurs pas de fréquentes fissurations des parois.

On peut enfin noter l'existence des pertes de charge importantes consécutives à la compacité recherchée de ces échangeurs.

Pour remédier à ces imperfections des appareils connus, l'invention propose un nouveau type de système de chauffage permettant d'accroître le rendement de l'appareil notamment en prévoyant plusieurs étages d'échange et en réduisant, à chaque étage, les écarts de température entre les produits chauffants et les produits chauffés.

Un système très étudié de récupération des calories permet en outre de réaliser un appareil de chauffage performant, souple d'utilisation, fiable et moins onéreux que les appareils existants.

Dans le passé, on'a déjà proposé des générateurs de chaleur à échangeurs multiples.

La publication CH-A-428 140 propose ainsi un générateur de chaleur comprenant trois échangeurs en série où le premier et troisième échangeurs chauffent un courant gazeux par échanges thermiques indirects avec des produits de combustion.

Toutefois, cet appareil ne permet pas de chauffer un même flux gazeux en plusieurs étapes d'échange, puisque le second échangeur, qui reçoit les fumées du premier, sert à échauffer un liquide (eau), tandis que le troisième échangeur, qui reçoit les fumées du second, sert à chauffer un volume d'air différent de celui réchauffé par le premier échangeur.

Dans le but donc en particulier d'améliorer le rendement thermique d'une installation de chauffage d'un unique fluide gazeux, l'invention propose un procédé perfectionné qui se caractérise en ce que :
a) on fait tout d'abord subir au fluide en question un premier échange thermique avec des produits de combustion ayant une température supérieure à celle dudit flux de fluide,
b) on fait ensuite subir à ce même flux un second échange thermique avec un fluide caloporteur,
c) puis, on fait subir toujours au même flux un troisième échange thermique avec lesdits produits de combustion avant que ces derniers soient utilisés lors du premier échange thermique.

Selon une caractéristique complémentaire de l'invention, on préférera dans la pratique, pour réaliser le troisième échange thermique ,
- transférer par rayonnement l'énergie calorifique contenue dans les produits de combustion,
- faire absorber l'énergie ainsi rayonnée par des surfaces de convection,
- et chauffer alors essentiellement par convection ledit flux de fluide que l'on fera alors avantageusement circuler au contact desdites surfaces de convection.

Conformément à une caractéristique complémentaire de l'invention, il est même apparu a priori préférable de réaliser un quatrième échange thermique entre le flux de fluide sortant de l'échange thermique effectué suivant l'étape b) susmentionnée et le flux de fluide subissant l'échange thermique suivant l'étape c), en faisant alors essentiellement circuler le flux de fluide sortant de l'échange effectué suivant ladite étape b) autour et au contact de parois thermiquement conductrices limitant extérieurement un volume intérieur dans lequel est mené l'échange thermique suivant l'étape c).

Comme mentionné en tête de la présente description, l'invention se rapporte également à un appareil de chauffage pour chauffer en plusieurs étapes d'échanges thermiques un même flux de fluide gazeux, cet appareil comprenant un premier, un second et troisième échangeurs avec chacun un volume intérieur, ces volumes communiquant entre eux deux à deux pour recevoir successivement ledit flux de fluide qui s'échauffe via des conduites d'échange thermique qui passent ou serpentent dans chacun des échangeurs et dans lesquelles circule un fluide thermique, le fluide thermique circulant dans lesdites conduites, qui sont reliées entre elles, des premier et troisième échangeurs consistant en des produits de combustion, ledit fluide gazeux étant ainsi chauffé dans chacun des trois échangeurs avant d'être récupéré par une conduite de récupération raccordée en sortie du troisième échangeur.

Les caractéristiques de l'invention qui viennent d'être présentées, ainsi que d'autres caractéristiques complémentaires, apparaîtront de façon plus détaillée de la description qui va suivre faite en relation avec les dessins annexés donnés à titre d'exemples non limitatifs et dans lesquels :
La figure 1 est une vue schématique d'ensemble d'un mode possible de réalisation de l'appareil de chauffage de l'invention,
et la figure 2 illustre schématiquement un détail de réalisation d'une partie intérieure du troisième échangeur.

Si l'on se reporte tout d'abord à la figure 1, on voit donc illustré un appareil de chauffage pour fluide gazeux, repéré 1.

L'appareil 1 comprend trois enceintes successives formant échangeurs de chaleur 3, 5, 7 et disposées en série, à la suite les unes des autres.

Tel qu'illustré, le premier échangeur 3 comprend une enceinte à parois 6 pouvant être métalliques définissant une chambre avec un volume intérieur 8 dans lequel débouche, à une extrémité, une tubulure d'entrée 9 pour l'admission du flux de fluide à chauffer (tel que de l'air).

A l'intérieur de la chambre 8 serpente au moins une canalisation de recyclage 11 pouvant présenter des ailettes d'échange 12 et dans laquelle il est prévu de faire circuler des produits de combustion gazeux en vue d'un échange thermique indirect avec le flux de fluide traversant le volume 8, et avant que ces mêmes produits de combustion soient évacués hors de l'échangeur 3, via la tubulure de récupération 13 à laquelle est raccordée la canalisation 11.

Sensiblement à l'opposé de la tubulure d'entrée de fluide 9, la chambre intérieure du premier échangeur 3 est raccordée, par l'intermédiaire d'une tubulure de raccordement 17, à une extrémité du volume intérieur 15 du second échangeur 5, de façon à assurer l'alimentation de cet échangeur en fluide gazeux préchauffé.

Cet échangeur 5 peut être notamment réalisé de façon que sa chambre intérieure 15 soit limitée par des parois métalliques 19 recouvertes extérieurement d'une gaine thermiquement isolante 21.

A l'intérieur de la chambre 15 est disposée une batterie d'échange thermique 23 comprenant plusieurs tubes (éventuellement à ailettes) 25 s'étendant sensiblement perpendiculairement à la direction de circulation du fluide gazeux dans la chambre 15 (direction matérialisée par la flèche 27). Ces différents tubes 25 sont raccordés vers leurs deux extrémités opposées à deux collecteurs 29, 31. Au collecteur d'entrée 29 est reliée une conduite 33 d'alimentation en fluide caloporteur. En tant que fluide caloporteur ou fluide thermique, on pourra notamment prévoir d'utiliser de la vapeur d'eau ou d'huile de synthèse. Dans ce cas, il sera préférable de raccorder le collecteur 31 à une conduite 35 d'évacuation des condensats de vapeur, une vanne de purge 36 permettant avantageusement de réguler l'évacuation de ces condensats.

De façon à obtenir également une régulation du débit de fluide thermique admis dans la batterie d'échange 23, il est apparu préférable de disposer sur la conduite d'admission 33 une vanne de régulation 38.

Vers son extrémité opposée à la tubulure 17, la chambre 15 communique avec le volume intérieur du troisième échangeur thermique 7, par l'intermédiaire d'un canal de raccordement 37 débouchant, d'un côté, en partie inférieure de la chambre 15 et, de l'autre, en partie supérieure du volume intérieur du troisième échangeur 7.

Comme cela est clairement illustré toujours sur la figure 1, le volume intérieur de cet échangeur 7 est divisé en une large chambre intérieure 39 limitée extérieurement par des parois 41 thermiquement conductrices (notamment métalliques), elles-mêmes disposées à une certaine distance d'une enceinte extérieure thermiquement isolée 43.

En pratique, le canal de raccordement 37 entre les échangeurs 5 et 7 traversera localement et en partie supérieure l'enceinte 43 pour déboucher à une extrémité de l'espace 45 dont la largeur l sera suffisante pour assurer une circulation correcte du flux de fluide autour et au contact des parois extérieures conductrices 41 de la chambre intérieure 39.

Sensiblement à l'opposé de la tubulure de raccordement 37, et de préférence en partie basse, la chambre 39 communique avec l'espace 45 par un orifice de communication 47, de façon que le fluide gazeux qui a circulé dans cet espace 45 puisse pénétrer à l'intérieur de la chambre 39 pour y subir un nouvel échange thermique avec des produits de combustion circulant à l'intérieur de tubes d'échange 51 reliés, en amont à des brûleurs 53 pouvant notamment être alimentés en gaz combustible et en air comburant.

Afin de limiter les problèmes liés à un fonctionnement défectueux d'un brûleur, il a été prévu dans l'invention d'utiliser de préférence plusieurs tubes d'échange 51 chacun relié, à l'extérieur mais à proximité immédiate de l'enceinte 43, à un brûleur 53.

En tant que tubes d'échange 51, on utilisera de préférence des tubes radiants, par exemple des tubes en U s'étendant largement dans la chambre intérieur 39 avant d'être raccordés, en traversant l'enceinte 43, chacun à une canalisation de récupération 55 prévue pour recycler les produits de combustion issus du troisième échangeur 7 vers la canalisation 11 du premier échangeur 3.

Sur la figure 1, on remarquera encore que pour assurer l'évacuation et la récupération du flux gazeux chauffé dans le troisième échangeur 7, la chambre 39 est raccordée localement et de préférence en partie haute, à une conduite de récupération 57. Avantageusement, cette conduite 57 se raccordera à la chambre 39 en un endroit susceptible de favoriser une circulation du fluide gazeux à y réchauffer qui soit globalement orientée dans une direction transversale par rapport à celle dans laquelle s'étendent les tubes 51 lesquels seront alors de préférence disposés sensiblement parallèlement les uns aux autres.

Pour favoriser cette circulation du fluide à réchauffer, la chambre 39 pourra en outre être équipée, au niveau du raccordement de la conduite 57, d'un déflecteur 59.

A cet ensemble, il est encore apparu utile d'adjoindre un système de régulation constitué par une sonde thermique 61 en prise sur la canalisation de sortie "d'air" 57 et reliée à un régulateur 63 susceptible d'agir d'une part sur la vanne automatique 38 de réglage du débit de fluide thermique à travers la conduite 33 et, d'autre part, sur une autre vanne automatique 65 de réglage du débit d'alimentation, par exemple en gaz combustible, des brûleurs 53.

Une caractéristique importante de l'invention résidant dans la conception du troisième échangeur thermique 7, une attention particulière a en outre été apportée à la réalisation de celui-ci et notamment à la configuration des tubes radiants 51.

Bien entendu, ces derniers pourront être réalisés avec des ailettes d'échange thermique, telles que figurées en 67 sur la figure 1, ces ailettes s'étendant alors de préférence transversalement par rapport à la direction générale (figurée en 69) du flux de fluide gazeux à l'intérieur de la chambre 39.

Toutefois, sur la figure 2, on a illustré schématiquement en vue perspective avec arrachement la chambre 39 dans laquelle sont disposés des tubes radiants 51' coudés s'étendant sensiblement parallèlement sur toute la longueur de la chambre. Ces tubes radiants 51', qui pourront être à surface de rayonnement métallique, sont en l'espèce dépourvus d'ailette. Par contre, entre deux tubes consécutifs et à distance de chacun d'eux, sont prévus des moyens de convection par exemple en forme de plaques 71 à surfaces métalliques de convection, propres à absorber l'énergie rayonnée par les tubes de façon à chauffer en particulier par convection au contact de ces plaques le fluide (schématisé par la double flèche 73) lequel est toujours admis dans la chambre 39 à travers l'orifice 47.

De préférence, les plaques de convection 71 seront équipées sur leurs deux faces opposées d'ailettes d'échange thermique 75 s'étendant avantageusement transversalement par rapport à la direction dans laquelle une circulation du fluide est favorisée à l'intérieur de la chambre 39.

Il est à noter que, tel qu'illustré sur la figure 2, les plaques 71 seront de préférence disposées de façon à constituer les unes par rapport aux autres des chicanes allongeant le trajet du fluide à l'intérieur de la chambre 39 et favorisant son brassage, le fluide venant ainsi récupérer les calories concentrées autour des plaques, entre les ailettes 75, lesquelles pourront être notamment métalliques.

Bien entendu, d'autres types de surfaces de convection structurellement différentes des plaques 71 pourraient être envisagées, sans sortir du cadre de l'invention.

On va maintenant décrire brièvement le principe de fonctionnement de l'appareil qui a été décrit ci-dessus.

Ce fonctionnement est le suivant :

Le fluide gazeux à chauffer, par exemple de l'air, est tout d'abord introduit dans le premier échangeur 3 par la tubulure d'admission 9. Ce fluide qui peut par exemple être admis à la température ambiante de 25°C se réchauffe au contact du serpentin formé par la canalisation transversale 11 à l'intérieur de laquelle circulent donc les produits de combustion émanant des brûleurs 53, après que ces produits aient perdus une partie de leurs calories par échange thermique dans le troisième échangeur 7.

Tandis que ces mêmes produits de combustion sont évacués via la conduite de récupération 13, le courant de fluide passe de la chambre 8 du premier échangeur à la chambre 15 du deuxième échangeur 5 où il est à nouveau échauffé par échange thermique indirect à travers essentiellement les parois d'échange de la batterie de tubes 25 à l'intérieur desquels circule donc un fluide thermique vaporisé, tel que par exemple de la vapeur d'eau pouvant être admise sous une pression de l'ordre de 10 à 15 bars et avec une température de l'ordre de 230 à 260°C.

De cette façon, le fluide gazeux qui entre dans le second échangeur 5 par exemple à une température de 60 à 80°C peut en sortir à 180 voire 200°C, voire éventuellement plus, le gradient thermique de chauffe pouvant être adapté grâce au régulateur 63 lequel sera de préférence programmé afin que les variations de débits calorifiques soient en priorité absorbées par le fluide thermique vaporisé, permettant ainsi de réduire au minimum les brusques variations thermiques au niveau des brûleurs 53 et des tubes radiants 51 du troisième échangeur 7.

Sortant du second échangeur 5, le flux de fluide, déjà échauffé par deux échanges thermiques successifs est ensuite admis dans l'espace périphérique 45 du troisième échangeur 7.

Compte-tenu de l'emplacement de l'orifice 47 d'accès à la chambre intérieure 39 de ce troisième échangeur 7, le fluide à chauffer va donc tout d'abord circuler essentiellement au contact des parois extérieures thermiquement conductrices de cette chambre 39, récupérant ainsi en particulier par convection une partie des calories contenues dans la chambre 39 et dégagées via la paroi 41 de cette dernière, soit par le courant de fluide en circulation, soit par les tubes radiants 51 ou 51' et/ou par les plaques de convection 71 et leurs ailettes 75 (voir figure 2).

Toutefois, l'essentiel de l'échange thermique conduit à l'intérieur du troisième échangeur 7 s'effectuera à l'intérieur de la chambre 39, lorsque le flux de fluide viendra circuler dans l'environnement immédiat des tubes 51 (ou 51') à travers lesquels pourra être transférée, par rayonnement, l'énergie calorifique contenue dans les produits de combustion sortant juste des brûleurs 53 (habituellement à une température d'environ 800 à 1200°C).

Par la prévision des plaques de convection 71 (de préférence à ailettes) l'énergie ainsi rayonnée pourra être absorbée puis restituée au fluide lequel sera ainsi chauffé dans la chambre 39 par convection en circulant au contact des surfaces de convection prévues à cet effet, avant d'être évacué à une température pouvant être estimée en règle générale entre 350 et 450°C, via la conduite de récupération 57 où le capteur thermique 61 permettra au régulateur 63 de doser l'alimentation, d'une part en fluide thermique vaporisé du second échangeur 5 et d'autre part en combustible des brûleurs 53, via respectivement les vannes 38 et 65, avec de préférence priorité au circuit "vapeur" de l'échangeur 5.

On notera qu'avec un tel procédé de chauffage, sans contact direct entre le fluide gazeux à chauffer et les fluides caloporteurs de chauffage, on pourra délivrer en sortie de l'appareil un fluide chaud à haute température exempt de pollution pouvant être par exemple utilisé dans l'industrie agro-alimentaire ou pharmaceutique notamment pour le séchage de produits ou encore pour des traitements thermiques divers.

## Revendications

1. Procédé de chauffage d'un flux de fluide gazeux caractérisé en ce que :
a) on fait tout d'abord subir au flux de fluide à chauffer un premier échange thermique avec des produits de combustion ayant une température supérieure à celle dudit flux de fluide,
b) on fait ensuite subir à ce même flux de fluide à chauffer un second échange thermique avec un fluide caloporteur,
c) puis, on fait subir audit flux de fluide à chauffer un troisième échange thermique avec lesdits produits de combustion avant que ces derniers soient utilisés lors dudit premier échange thermique.

2. Procédé selon la revendication 1 caractérisé en ce que la température du fluide caloporteur utilisé dans le second échange thermique est, avant cet échange, intermédiaire entre les températures, avant échange thermique, des produits de combustion utilisés lors desdits premier et troisième échanges thermiques.

3. Procédé selon la revendication 1 ou la revendication 2 caractérisé en ce que pour réaliser le troisième échange thermique :
- on transfère par rayonnement l'énergie calorifique contenue dans les produits de combustion,
- on fait absorber l'énergie ainsi rayonnée par des surfaces de convection (41, 71, 75),
- et on chauffe essentiellement par convection ledit flux de fluide à chauffer que l'on fait circuler au contact desdites surfaces de convection.

4. Procédé selon l'une quelconque des revendications précédentes caractérisé en ce qu'on réalise un quatrième échange thermique entre le flux de fluide à chauffer sortant de l'échange effectué suivant l'étape b) et le flux de fluide à chauffer subissant l'échange thermique suivant l'étape c), en faisant essentiellement circuler ledit flux de fluide sortant de l'échange thermique effectué suivant l'étape b) autour et au contact de parois (41) thermiquement conductrices limitant extérieurement un volume intérieur (39) à l'intérieur duquel est mené l'échange thermique suivant l'étape c).

5. Appareil de chauffage pour chauffer en plusieurs étapes d'échanges thermiques un même flux de fluide gazeux, comprenant un premier (3), un second (5) et troisième (7) échangeurs avec chacun un volume intérieur (8 ; 15 ; 39, 45), ces volumes communiquant entre eux deux à deux pour recevoir successivement ledit flux de fluide qui s'échauffe via des conduites d'échange thermique (11 ; 25, 51, 51') qui passent ou serpentent dans chacun des échangeurs et dans lesquelles circule un fluide thermique, le fluide thermique circulant dans lesdites conduites (11 ; 51, 51'), qui sont reliées entre elles, des premier et troisième échangeurs (3, 7) consistant en des produits de combustion, ledit fluide gazeux étant ainsi chauffé dans chacun des trois échangeurs avant d'être récupéré par une conduite de récupération (57) raccordée en sortie du troisième échangeur (7).

6. Appareil selon la revendication 5 dans lequel les conduites d'échange thermique (11 ; 51, 51') des premier et troisième échangeurs (3, 7) se raccordent l'une à l'autre sans traverser le second échangeur (5) dont la conduite d'échange (25) est alimentée par un fluide caloporteur autre que lesdits produits de combustion, tel qu'une huile de synthèse ou de la vapeur d'eau, ledit fluide à chauffer circulant successivement dans le premier (3), dans le second (5) puis le troisième échangeur (7).

7. Appareil selon la revendication 5 ou la revendication 6 caractérisé en ce que lesdites conduites d'échange du troisième échangeur (7) comprennent plusieurs tubes (51, 51') en matière thermiquement conductrice raccordés, à l'extérieur de cet échangeur, en amont, chacun à un brûleur (53) alimentant ces tubes en dits produits de combustion.

8. Appareil selon la revendication 7 caractérisé e ce qu'à l'intérieur du troisième échangeur (7), lesdits tubes (51, 51') sont coudés et s'étendent dans une chambre intérieure (39) limitée par des parois (41) thermiquement conductrices, cette chambre étant elle-même disposée à l'intérieur d'une enceinte (43) à parois extérieures thermiquement isolantes, ladite enceinte communiquant, pour la circulation du fluide à chauffer, à une extrémité avec le volume intérieur (15) dudit second échangeur (5) et, à une autre extrémité, avec ladite chambre (39) qu'elle contient, laquelle est raccordée à ladite conduite (57) de récupération du fluide gazeux chauffé après que celui-ci ait circulé dans cette chambre.

9. Appareil selon la revendication 7 ou la revendication 8 caractérisé en ce que lesdits tubes (51') comprennent des tubes radiants à distance desquels sont disposés des moyens de convection (71, 75) propres à absorber l'énergie rayonnée par lesdits tubes (51') et à élever la température dudit fluide gazeux à chauffer admis dans le troisième échangeur (7).

10. Appareil selon la revendication 9 caractérisé en ce que les moyens de convection (71, 75) consistent en des plaques métalliques (71) équipées d'ailettes (75) d'échange thermique s'étendant transversalement par rapport à la direction (69, 73) dans laquelle une circulation du flux de fluide à chauffer est favorisée, à l'intérieur dudit troisième échangeur (7).

## Patentansprüche

1. Verfahren zum Heizen eines gasartigen Fluidstroms, dadurch gekennzeichnet, daß:
a) man zuerst den zu heizenden Fluidstrom einem ersten Wärmeaustausch mit Verbrennungsprodukten aussetzt, welche eine Temperatur oberhalb derjenigen des Fluidstromes haben,
b) man anschließend denselben zu heizenden Fluidstrom einem zweiten Wärmeaustausch mit einem wärmetransportierenden Fluid aussetzt,
c) man dann den zu heizenden Fluidstrom einem dritten Wärmeaustausch mit den Verbrennungsgsprodukten aussetzt, bevor diese für den ersten Wärmeaustausch verwendet werden.

2. Verfahren nach Anspruch , dadurch gekennzeichnet, daß die Temperatur des für den zweiten Wärmeaustausch verwendeten, wärmetransportierenden Fluids vor dem Austausch zwischen den Temperaturen, jeweils vor dem Wärmeaustausch, der verwendeten Verbrennungsgsprodukte des ersten und dritten Wärmeaustausches liegt.

3. Verfahren nach Anspruch 1 oder 2, dadurch gekennzeichnet, daß für die Verwirklichung des dritten Wärmeaustausches:
- die in den Verbrennungsprodukten enthaltene Wärmeenergie durch Strahlung übertragen wird,
- man die so abgestrahlte Energie von Konvektionsflächen (41, 71, 75) absorbieren läßt,
- und daß der zu heizende Fluidstrom, den man in Kontakt mit den Konvektionsflächen zirkulieren läßt, im wesentlichen durch Konvektion geheizt wird.

4. Verfahren nach einem der vorstehenden Ansprüche, dadurch gekennzeichnet, daß ein vierter Wärmeaustausch zwischen dem zu heizenden Fluidstrom am Ausgang des Wärmeaustausches gemäß Schritt b) und dem zu heizenden Fluidstrom, der dem Wärmeaustausch gemäß Schritt (c) unterzogen wurde, durchgeführt wird, und daß den Fluidstrom am Ausgang des Wärmeautausches gemäß Schritt b) im wesentlichen um die wärmeleitfähigen Wände (41) herum und in Kontakt mit diesen zirkulieren läßt, welche nach außen hin ein inneres Volumen (39) begrenzen, in dessen Inneren ein Wärmeaustausch nach Schritt c) staffindet.

5. Heizvorrichtung zum Heizen desselben gasartigen Fluidstromes in mehreren Wärmeaustauschschritten, mit einem ersten (3), einem zweiten (5) und einem dritten (7) Austauscher mit jeweils einem inneren Volumen (8; 15; 39, 45), wobei diese Volumen jeweils paarweise miteinander in Verbindung stehen für die suksessive Aufnahme des Fluidstroms, der sich über Wärmeaustauschleitungen (11; 25, 51, 51') erhitzt, welche durch jeden der Wärmetauscher geführt werden oder sich hindurchwinden und in denen ein Wärmefluid zirkuliert, wobei das Wärmefluid, welches in den untereinander verbundenen Leitungen (11; 51, 51') vom ersten bis zum dritten Austauscher (3, 7) zirkuliert bzw. durchläuft, aus Verbrennungsprodukten besteht, so daß das gasartige Fluid in jedem der drei Austauscher erhitzt wird, bevor es von einer am Ausgang des dritten Austauschers (7) angeschlossenen Auffangleitung (57) aufgefangen wird.

6. Vorrichtung nach Anspruch 5, bei welche die Wärmeaustauschleitungen (11;51,51') des ersten und dritten Austauschers (3, 7) miteinander verbunden sind, ohne daß sie den zweiten Austauscher (5) durchqueren, dessen Austauschleitung (25) von einem anderen wärmetransportierenden Fluids als den Verbrennungsprodukten, z.B. einem synthetischen Öl oder Wasserdampf, versorgt wird, wobei das zu heizende Fluid nacheinander durch den ersten (3), den zweiten (5) und dann durch den dritten Austauscher (7) zirkuliert.

7. Vorrichtung nach Anspruch 5 oder 6, dadurch gekennzeichnet, daß die Austauschleitungen des dritten Austauschers (7) mehrere miteinander verbundene und aus einem wärmeleitfähigen Material bestehende Rohre aufweisen, die sich außerhalb des Wärmeaustauschers jeweils vor einem Brenner (53) befinden, der diese Rohre mit den Verbrennungsprodukten versorgt.

8. Vorrichtung nach Anspruch 7, dadurch gekennzeichnet, daß im Inneren des dritten Austauschers (7) die Rohre (51,51') gekrümmt sind und sich in das Innere der Kammer (39) erstrecken, welche durch wärmeleitfähige Wände (41) begrenzt ist, und daß die Kammer selbst im Inneren einer Umhüllung (43) aus äußeren thermisch isolierenden Wänden angeordnet ist, wobei diese Umhüllung an einem Ende für die Zirkulierung des zu heizenden Fluids mit dem Innenvolumen (15) des zweiten Austauschers (5) verbunden ist und am anderen Enden mit der Kammer (39), die sie beinhaltet, welche ihrerseits an die Leitung (57) zur Aufnahme des zu heizenden gasartigen Fluids angeschlossen ist, nachdem dieses in der Kammer zirkuliert ist bzw. die Kammer durchlaufen hat.

9. Vorrichtung nach Anspruch 7 oder 8, dadurch gekennzeichnet, daß die Rohre (51') im Abstand strahlende Rohre aufweisen, deren Konvektionsmittel (71, 75) geeignet so angeordnet sind, daß sie Strahlungsenergie von den Rohren (51') absorbieren und die Temperatur des zu heizenden gasartigen Fluids anheben, welches in den dritten Austauscher (7) gelassen wird.

10. Vorrichtung nach Anspruch 9, dadurch gekennzeichnet, daß die Konvektionsmittel (71, 75) aus Metallplatten (71) bestehen, die mit Wärmeaustauschflügeln (75) ausgestattet sind, welche sich quer zu der Richtung (69, 73) erstrecken, in welcher die Zirkulation des zu heizenden Fluidstromes begüngstigt ist, und zwar im Inneren des dritten Austauschers (7).

## Claims

1. Process for heating a stream of gaseous fluid, characterised in that:
a) the stream of fluid to be heated is firstly subjected to a first heat exchange with products of combustion having a temperature which is greater than that of the said stream of fluid;
b) this same stream of fluid to be heated is then subjected to a second heat exchange with a heat-transfer fluid;
c) the said stream of fluid to be heated is then subjected to a third heat exchange with the said products of combustion before the latter are used during the first heat exchange.

2. Process according to Claim 1, characterised in that, before the second heat exchange, the temperature of the heat-transfer fluid used in this step is intermediate between the temperatures, before the heat exchange, of the products of,combustion used during the said first and third heat exchanges.

3. Process according to Claim 1 or Claim 2, characterised in that, in order to perform the third heat exchange:
- the thermal energy present in the products of combustion is transferred by radiation;
- the energy thus radiated is absorbed by convection surfaces (41, 71, 75); and
- the said stream of fluid to be heated which is circulated such that it is in contact with the said convection surfaces is heated substantially by convection.

4. Process according to any one of the preceding claims, characterised in that a fourth heat exchange is performed between the stream of fluid to be heated and emerging from the heat exchange performed according to stage b) and the stream of fluid to be heated being subjected to the heat exchange according to stage c), substantially as a result of circulation of the said stream of fluid emerging from the heat exchange performed according to stage b) around and in contact with heat-conducting walls (41) which delimit externally an inner space (39) inside which the heat exchange according to stage c) is performed.

5. Heating apparatus for heating in several heat exchange stages a given stream of gaseous fluid comprising a first (3), a second (5) and a third (7) heat exchanger each with an inner space (8; 15; 39, 45), which spaces communicate with one another in pairs in order to receive successively the said stream of fluid which is heated via heat exchange conduits (11; 25, 51, 51') which pass or meander through each of the heat exchangers and in which a thermal fluid circulates, the said thermal fluid circulating in the said conduits (11; 51, 51'), which are connected to one another, the first and third heat exchangers (3, 7) consisting of products of combustion, the said stream of gas being heated in this way in each of the three heat exchangers before being recovered by means of recovery conduit (57) connected at the outlet of the third heat exchanger (7).

6. Apparatus according to Claim 5 in which the heat exchange conduits (11; 51, 51') of the first and third heat exchangers (3, 7) are connected to one another without passing through the second heat exchanger (5) of which the exchange conduit (25) is supplied with a heat-transfer fluid other than the said products of combustion, such as a synthesis oil or steam, the said fluid to be heated circulating successively in the first (3), second (5) and then third heat exchanger (7).

7. Apparatus according to Claim 5 or Claim 6, characterised in that the said exchange conduits of the third heat exchanger (7) comprise a plurality of conduits (51, 51') which are made of heat-conductive material and are each connected on the exterior of this heat exchanger, upstream, to a burner (53) supplying these conduits with the said combustion products of combustion.

8. Apparatus according to Claim 7, characterised in that, inside the third heat exchanger (7), the said conduits (51, 51') are curved and extend in an internal chamber (39) which is delimited by heat-conductive walls (41) and which is disposed inside an enclosure (43) with external heat-insulating walls, the said enclosure communicating, for the circulation of the fluid to be heated, at one end with the inner space (15) of the said second heat exchanger (5) and at the other end with the said chamber (39) which it contains, which is connected to the said conduit (57) for recovering the heated gaseous fluid after it has circulated in the said chamber.

9. Apparatus according to Claim 7 or Claim 8, characterised in that the said conduits (51') comprise radiating tubes at a distance from which there are disposed convection means (71, 75) which can absorb the energy radiated by the said conduits (51') and increase the temperature of the said gaseous fluid to be heated introduced into the third heat exchanger (7).

10. Apparatus according to Claim 9, characterised in that the convection means (71, 75) consist of metal plates (71) equipped with heat exchange ribs (75) extending transversely relative to the preferred direction of circulation (69, 73) of the stream of fluid to be heated, inside the said third heat exchanger (7).
